# EUROPÄISCHE PATENTSCHRIFT

(11) **EP 1 889 797 B1**
(45) Veröffentlichungstag und Bekanntmachung des Hinweises auf die Patenterteilung: **29.04.2009**
(21) Anmeldenummer: 07114080.0
(22) Anmeldetag: 09.08.2007
(51) Int. Cl.: B65D 88/66

(54) **Dosiervorrichtung**
Metering device
Dispositif de dosage

(30) Priorität: 15.08.2006 CH 13072006
(43) Veröffentlichungstag der Anmeldung: 20.02.2008
(73) Patentinhaber: Novindustra AG, 4450 Sissach (CH)
(72) Erfinder: Schaub, Fritz, 4413 Büren (CH)
(74) Vertreter: Bohest AG

(56) Entgegenhaltungen:
- WO-A-01/75342
- WO-A-20/06109839
- DE-C1- 19 641 827
- GB-A- 1 425 947
- JP-A- 2006 082 942
- US-A- 3 576 264

## Beschreibung

### Technisches Gebiet

Die Erfindung betrifft eine Dosiervorrichtung zur Dosierung von Schüttgut gemäss dem Oberbegriff des unabhängigen Patentanspruchs 1.

Solche Dosiervorrichtungen, die eine Klappe und einen Einsatz umfassen, wobei die Klappe im Einsatz kippbar ist und wobei die Klappe vibrierbar ist, können zum Dosieren von verschiedenen Schüttgütern in verschiedenen technischen Gebieten eingesetzt werden.

### Stand der Technik

In vielen industriellen Prozessen, wie beispielsweise in verschiedenen Prozessen der Lebensmittelindustrie, der Landwirtschaft, der chemischen Industrie oder der pharmazeutischen Industrie, werden Schüttgüter umgefüllt. Unter dem Begriff Schüttgut wird hier eine rieselfähigen Ansammlung von Partikeln verstanden, die im Verhältnis zur Gesamtmenge des Schüttguts klein sind. Ein Schüttgut kann sich unter bestimmten Bedingungen, insbesondere nach Überschreiten einer Aktivierungsenergie, als Fluid verhalten. Die Partikel bleiben dabei im Wesentlichen erhalten beziehungsweise sie verändern ihre Form auf dem Transportweg nicht wesentlich. Der Begriff Schüttgut umfasst insbesondere unter anderem auch Baustoffe wie beispielsweise Sand, Kies, Schotter oder Zement; mineralische Güter wie beispielsweise Erz oder Streusalz; Lebensmittel wie beispielsweise Getreide (Reis, Weizen usw.), Zucker, Speisesalz, Kaffee oder Mehl; pulverförmige Güter wie beispielsweise Pigmente oder pharmazeutische Stoffe; Füllstoffe; Granulate und Pellets wie beispielsweise Pillen, Eisenerzpellets oder gepresste Futtermittel.

Beim Umfüllen der Schüttgüter werden typischerweise Dosiervorrichtungen eingesetzt, die häufig eine in einem Rohrabschnitt oder dergleichen kippbare Klappe umfassen, wie beispielsweise in der US 3 576 264 A offenbart. Bei geschlossener Klappe ist dabei der Rohrabschnitt innen so versperrt, dass im Wesentlichen kein Schüttgut mehr durch den Rohrabschnitt hindurch gelangen kann. Häufig wird die Schüttgutquelle oberhalb des Schüttgutziels angeordnet, so dass das Schüttgut mit Hilfe der Schwerkraft umgefüllt werden kann. Bei einer solchen Anordnung wird zum Umfüllen lediglich die Klappe geöffnet, so dass das Schüttgut durch den Rohrabschnitt strömen kann. Wenn eine gewünschte Menge an Schüttgut umgefüllt ist, wird die Klappe wieder verschlossen. Da Schüttgüter typischerweise nicht analog zu Flüssigkeiten oder Gasen beim Öffnen der Klappe kontinuierlich zu fliessen beginnen, sondern nach Überschreiten einer Aktivierungsenergie gleich in verhältnismässig grossen Mengen fliessen, lassen sich mit einer solchen Dosiervorrichtung keine verhältnismässig kleinen genauen Mengen an Schüttgut dosieren. Auch beim Schliessen der Klappe lässt sich Durchfluss an Schüttgut nicht ohne weiteres kontinuierlich reduzieren, so dass mit einer solchen Dosiervorrichtung auch keine verhältnismässig genaue Dosierung der Menge an umgefüllten Schüttgut möglich ist.

In der WO 01/75342 A1 ist eine diesbezüglich verbesserte Dosiervorrichtung beschrieben, die eine in einem Rohrabschnitt eingebrachten Einsatz aus einem elastisch deformierbaren Material und eine Klappe mit einem Teller und zwei Achszapfen umfasst. Die Klappe ist über die in zwei Öffnungen des Einsatzes angeordneten Achszapfen kippbar im Einsatz gelagert. Weiter weist die Dosiervorrichtung einen an einem der Achszapfen angreifenden Kippmechanismus zum Kippen der Klappe und einen beide Achszapfen angreifenden Vibrationsmechanismus zum Vibrieren der Klappe auf. Im Betrieb wird zum Umfüllen eines Schüttguts die Klappe von einer geschlossenen Stellung mittels des Kippmechanismus geöffnet und gleichzeitig mittels des Vibrationsmechanismus vibriert. Über diese Vibration kann die zum Fliessen notwendige Aktivierungsenergie des Schüttguts bei verhältnismässig kleiner Klappenöffnung im Einsatz überwunden werden, so dass verhältnismässig kleine Mengen an Schüttgut beziehungsweise verhältnismässig genaue Mengen an Schüttgut dosiert werden können. Durch die elastische Deformation des Einsatzes sowohl beim Aufnehmen der Vibrationsbewegungen der Klappe als auch während des Kippens der Klappe reibt der Teller der Klappe am Einsatz, wodurch typischerweise kontinuierlich Material des Einsatzes abgerieben wird. Dieses Material kann einerseits das Schüttgut verunreinigen, was insbesondere beispielsweise in der Lebensmittelindustrie, in der chemischen Industrie und in der pharmazeutischen Industrie das umgefüllte Schüttgut wesentlich beeinträchtigen kann. Andererseits reduziert ein solcher Materialabrieb die Lebensdauer des Einsatzes, so dass er dementsprechend häufig ersetzt werden muss, was aufwändig sein kann. Ausserdem ist die Montage dieser Dosiervorrichtung umständlich, da die Klappe jeweils über den mittels einer externen Kraft gedehnten Einsatz gezogen werden muss.

Der vorliegenden Erfindung liegt daher die Aufgabe zu Grunde, eine Dosiervorrichtung vorzuschlagen, die eine verhältnismässig genaue Dosierung von Schüttgütern ermöglicht und dabei die Schüttgüter nicht verunreinigt.

### Offenbarung der Erfindung

Die Aufgabe wird erfindungsgemäss durch eine Dosiervorrichtung gelöst, wie sie im unabhängigen Patentanspruch 1 definiert ist. Vorteilhafte Ausführungsvarianten der erfindungsgemässen Dosiervorrichtung ergeben sich aus den abhängigen Patentansprüchen.

Das Wesen der Erfindung besteht im Folgenden: Eine Dosiervorrichtung zur Dosierung von Schüttgut umfasst eine Klappe und einen Einsatz, wobei die Klappe im Einsatz kippbar ist und wobei die Klappe vibrierbar ist. Je nach Kippstellung der Klappe, kann der Einsatz verschlossen beziehungsweise mehr oder weniger geöffnet sein. Bei geöffneter Klappe kann mittels der Vibration der Klappe die zum Fliessen notwendige Aktivierungsenergie des Schüttguts überwunden werden, was ein Fliessen des Schüttguts mit einer kleinen Durchflussmenge und somit verhältnismässig genaue Dosierung ermöglicht.

Die Klappe ist so im Einsatz gelagert, dass der Einsatz formstabil ist, während die Klappe vibriert. Durch eine solche elastisch ausgestaltete vibrierbare Lagerung der Klappe, kann eine Deformation des Einsatzes während der Vibration der Platte vermieden werden. Dies lässt eine auf den Einsatz angepasste Ausgestaltung der Klappe zu, ohne dass Teile der Klappe, wie beispielsweise ein Rand eines Tellers, am Einsatz reiben. So kann vermieden werden, dass während der Vibration der Klappe Material des Einsatzes abgerieben wird und allenfalls das Schüttgut verunreinigt, was insbesondere beispielsweise bei Schüttgut aus Lebensmitteln oder Medikamenten von Bedeutung ist. Weiter wird bei einer solchen Ausgestaltung der Dosiervorrichtung der Einsatz wesentlich weniger mechanisch beansprucht, so dass seine Lebensdauer verhältnismässig hoch ist.

Die Dosiervorrichtung umfasst mindestens ein elastisch deformierbares Vibrationselement und die Klappe weist mindestens einen im Einsatz gelagerten Achszapfen und einen Teller auf. Das Vibrationselement ist dabei um den Achszapfen herum, zwischen Achszapfen und Einsatz angeordnet. Im Betrieb wird die Vibrationsbewegung der Klappe und insbesondere seines Achszapfens durch das Vibrationselement aufgenommen, so dass während einer Vibration der Klappe im Wesentlichen keine Vibrationsbewegungen auf den Einsatz übertragen wird und sich der Einsatz im Wesentlichen nicht entsprechend deformiert oder bewegt. Ist das Vibrationsmittel nach einer bestimmten Lebensdauer durch die Vibrationsbewegungen so verschlissen, dass seine zweckmässige Wirkung gefährdet ist, kann es typischerweise auf einfache Art ersetzt werden. Der Verschleiss des Einsatzes kann dadurch wesentlich reduziert werden, so dass er weniger häufig ersetzt werden muss.

Die Dosiervorrichtung weist mit Vorteil ein Gehäuse auf, in welchem der Einsatz und die Klappe angeordnet sind. Das Gehäuse sowie auch der Einsatz sind dabei typischerweise rohrförmig ausgestaltet, so dass der Einsatz als inneres Rohr dicht am Gehäuse als äusseres Rohr anliegt. Das Gehäuse ist vorzugsweise mit einer Schüttgutquelle und einem Schüttgutziel so verbindbar, dass das Schüttgut bei geöffneter Klappe durch den Einsatz hindurch an der Klappe vorbei fliessen kann. Der Einsatz kann auch jeweils eine Dichtung, wie beispielsweise einen Dichtring, auf seiner der Schüttgutquelle zugewandten Seite und seiner dem Schüttgutziel zugewandten Seite aufweisen, um eine dichte Verbindung des Einsatzes mit der Schüttgutquelle beziehungsweise mit dem Schüttgutziel zu ermöglichen.

Vorzugsweise ist der Einsatz aus einem festen und harten Material hergestellt. Unter Festigkeit wird hier diesbezüglich eine Materialeigenschaft verstanden, die den mechanischen Widerstand beschreibt, den das Material einer Formänderung entgegensetzt. Unter Härte wird hier diesbezüglich der mechanische Widerstand, den ein Körper dem Eindringen eines anderen Körpers entgegensetzt, verstanden. Der Einsatz aus einem solchen Material mit hoher Festigkeit und Härte ermöglicht eine einfache Ausgestaltung der Lagerung der Klappe im Einsatz, so dass der Einsatz formstabil ist, während die Klappe vibriert. Ausserdem kann er dank seines bevorzugten Verschleissverhaltens eine verhältnismässig lange Lebensdauer aufweisen. Bevorzugt ist der Einsatz weiter aus einem für den Umgang mit Nahrungsmitteln und Medikamenten unbedenklichen Kunststoff hergestellt, insbesondere aus einem von der United States Food and Drug Administration (FDA) zugelassenen Kunststoff. Beispielsweise kann er aus Polyoxymethylen (POM) hergestellt sein und insbesondere aus Polyoxymethylen Copolymer (POM-C).

Das Vibrationselement kann als Ring ausgestaltet sein, wobei der Achszapfen durch den Ring hindurch ragt. Es kann aus einem beliebigen elastisch deformierbaren Material oder in einer beliebig elastisch deformierbaren Form ausgestaltet sein. Beispielsweise kann es aus Silikon oder Silikon und Polytetrafluorethylen (PTFE) hergestellt sein und insbesondere als Silikon-PTFE-Ring. Typischerweise weist die Klappe zwei einander gegenüber am Teller angeordnete Achszapfen auf, die beide auf einer gemeinsamen Achse liegen, um welche die Klappe kippbar ist. Dabei ist vorzugsweise um beide Achszapfen herum jeweils ein Vibrationselement angeordnet, und insbesondere um beide Achszapfen herum jeweils zwei oder mehrere in Richtung der Kippachse der Klappe zueinander versetzte Vibrationselemente. Mit einer solchen Anordnung können einerseits die Vibrationsbewegungen der Klappe durch die Vibrationselemente aufgenommen werden und andererseits entsteht während des Kippens der Klappe im Wesentlichen kein Schrägzug an der Klappe, mittels welchem der Teller an beziehungsweise in den Einsatz gedrückt wird.

Mit Vorteil weist das elastisch deformierbare Vibrationselement auf seiner Innenseite eine Gleitschicht auf. Diese Gleitschicht ermöglicht eine reibungsarme Bewegung des beziehungsweise der Achszapfen im Vibrationselement beziehungsweise in den Vibrationselementen während des Kippens der Klappe. Dadurch lässt sich die Klappe mit verhältnismässig wenig Kraftaufwand kippen. Die Gleitschicht kann beispielsweise aus PTFE hergestellt sein. Weiter kann sie beispielsweise als Ring mit einer konkaven radialen Aussenseite zur Aufnahme des elastisch deformierbaren Rings und mit einer flachen Innenseite ausgestaltet sein.

Mit Vorteil weist die Dosiervorrichtung Mittel zur Beaufschlagung des Vibrationselements mit einem Sperrgas auf. Damit kann gewährleistet werden, dass kein Schüttgut oder Staubanteile davon seitlich an der Klappe austreten.

Vorzugsweise weist die Dosiervorrichtung einen Spalt zwischen dem Einsatz und dem Teller auf, wenn sich die Klappe in einer geschlossenen Stellung im Einsatz befindet. Durch die formstabile Ausgestaltung des Einsatzes kann der Spalt so klein sein, dass der Einsatz mittels der Klappe staubdicht verschliessbar ist und gleichzeitig kann ein Reiben des Tellers am Einsatz im Wesentlichen vermieden werden.

Mit Vorteil weist der Einsatz einen ersten Teil, einen zweiten Teil und Verbindungsmittel auf. Der erste Teil und der zweite Teil sind dabei mittels der Verbindungsmittel lösbar miteinander verbunden und der Achszapfen ist dabei zwischen dem ersten Teil und dem zweiten Teil gelagert. Als Verbindungsmittel kann beispielsweise mindestens eine Schraube eingesetzt werden, die durch ein entsprechendes Loch durch die beiden Teile des Einsatzes hindurchragt und beispielsweise mittels einer Mutter befestigt ist. Bei einer so ausgestalteten Dosiervorrichtung kann der Einsatz auf einfach Weise zerlegt werden, so dass die Klappe und die Vibrationselemente entnommen werden können. Zur Abdichtung der Verbindung der zwei Teile des Einsatzes kann zwischen den Teilen eine beispielsweise ringförmig ausgestaltete Dichtung angeordnet sein.

Vorzugsweise weist die Dosiervorrichtung einen Kippmechanismus auf, der mit dem mindestens einen Achszapfen verbunden ist, wobei zwischen dem Achszapfen und dem Kippmechanismus eine Elastomerkupplung angeordnet ist. Mittels eines solchen Kippmechanismus kann der Achszapfen um seine Längsachse gedreht werden, wobei gleichzeitig der Teller gekippt wird. Durch die Elastomerkupplung, die insbesondere als elastomere Klauenkupplung ausgestaltet sein kann, ist die Verbindung zwischen Kippmechanismus und Klappe beweglich ausgestaltet, so dass die Vibrationsbewegung der Klappe nicht durch den Kippmechanismus wesentlich beeinträchtigt wird.

Der Kippmechanismus weist bevorzugt einen pneumatischen Linearantrieb zum Kippen der Klappe auf. Der Linearantrieb ist dabei vorzugsweise an seinem einen Ende drehbar ortsfest mit dem Einsatz verbunden, beispielsweise über das Gehäuse, und auf seiner anderen Seite über einer Hebel mit der Elastomerkupplung. Mit einem solchen Linearantrieb kann die Klappe im Vergleich zu häufig verwendeten Drehantrieben schnell und zuverlässig gekippt werden. Zudem kann ein solcher pneumatischer Linearantrieb über eine geeignete Schaltung auf einfache Weise reproduzierbar gesteuert werden.

Mit Vorteil weist die Dosiervorrichtung einen Vibrationsmechanismus mit einem exzentrischen Rotor und Rotationsmittel auf. Der Rotor ist dabei auf einer Kippachse der Klappe rotierbar angeordnet ist und der Rotor vibriert dabei die Klappe, wenn die Rotationsmittel den Rotor rotieren. Als Rotationsmittel kann beispielsweise ein unter Druck stehendes Gas, insbesondere Druckluft, eingesetzt werden, mit welchem der Rotor über entsprechend in der Dosiervorrichtung ausgestaltete Leitungen beaufschlagbar ist. Bei einer Klappe mit zwei Achszapfen kann der Vibrationsmechanismus in einem der beiden Achszapfen oder bevorzugt auch in beiden Achszapfen angeordnet sein.

### Kurze Beschreibung der Zeichnungen

Im Folgenden wird die erfindungsgemässe Dosiervorrichtung unter Bezugnahme auf die beigefügten Zeichnungen anhand von einem Ausführungsbeispiel detaillierter beschrieben. Es zeigen:
Fig. 1 eine Seitenansicht eines Ausführungsbeispiels einer erfindungsgemässen Dosiervorrichtung;
Fig. 2 eine Aufsicht der Dosiervorrichtung von Fig. 1, wobei die Klappe in eine geschlossene Stellung gekippt ist;
Fig. 3 eine seitliche Explosionsansicht der in Fig. 1 sichtbaren Teile der Dosiervorrichtung aus Fig. 1;
Fig. 4 einen Querschnitt der Dosiervorrichtung entlang der Linie A-A von Fig. 2, wobei die Klappe in eine offene Stellung gekippt ist;
Fig. 5 eine Teilexplosionsansicht bestimmter Teile des Querschnitts von Fig. 4; und
Fig. 6 eine Explosionsansicht bestimmter Teile des Querschnitts von Fig. 4.

### Ausführungsform(en) der Erfindung

Bestimmte Ausdrücke werden in der folgenden Beschreibung aus praktischen Gründen verwendet und sind nicht einschränkend zu verstehen. Die Wörter "rechts", "links", "unten" und "oben" bezeichnen Richtungen in der Zeichnung, auf die Bezug genommen wird. Die Ausdrücke "nach innen" und "nach aussen" bezeichnen Richtungen hin zum oder weg vom geometrischen Mittelpunkt der Dosiervorrichtung sowie benannter Teile derselben. Die Terminologie umfasst die oben ausdrücklich erwähnten Wörter, Ableitungen von denselben und Wörter ähnlicher Bedeutung.

In Fig. 1 ist ein Ausführungsbeispiel einer erfindungsgemässen Dosiervorrichtung gezeigt, die ein Gehäuse 1 mit einem Rohrabschnitt 11 und einem Befestigungsteil 13 umfasst. An den Rohrabschnitt 11 schliesst nach oben und nach unten hin jeweils ein den Rohrabschnitt 11 nach aussen hin überragender Flansch 12 an. Am Befestigungsteil 13 des Gehäuses 1 ist ein mit dem ersten Längsende eines pneumatischen Zylinders 21 eines Kippmechanismus 2 ortsfest verbundene Aufnahme 26 drehbar mittels einem Befestigungsstift 25 montiert. Aus dem zweiten Längsende des Zylinders 21 ragt ein Kolben 22, der über eine Gabel 23 mittels eines Befestigungsstifts 27 mit dem Hebel 31 einer Antriebsverbindung 3 drehbar verbunden ist. Die Gabel 23 und der Hebel 31 bilden dabei zusammen ein um den Befestigungsstift 27 drehbares Gelenk. Der Hebel 31 mündet in ein Verbindungslager 32, das an einem mit dem Gehäuse 1 fest verbundenen Vorsprung 33 montiert ist. Die Gabel 23 ist durch ein Schutzblech 24 abgedeckt, welches in der Fig. 1 gestrichelt dargestellt ist.

Zum Betätigen des Kippmechanismus 2 wird im Betrieb der Kolben 22 aus dem Zylinder 21 ausgefahren, wodurch die Gabel 23 nach links bewegt wird. Dies wiederum bewirkt, dass der Hebel 31 um eine Drehachse des Verbindungslagers 32 gedreht wird und gleichzeitig der Zylinder 21 zusammen mit dem Kolben 22 um den Befestigungsstift 25 gedreht wird.

Für die gesamte weitere Beschreibung gilt folgende Festlegung. Sind in einer Figur zum Zweck zeichnerischer Eindeutigkeit Bezugszeichen enthalten, aber im unmittelbar zugehörigen Beschreibungstext nicht erwähnt, so wird auf deren Erläuterung in vorangehenden Figurenbeschreibungen Bezug genommen.

Wie in der Fig. 2 gezeigt, ist im Rohrabschnitt 11 des Gehäuses 1 ein rohrabschnittförmiger Einsatz 4 angeordnet, dessen oberer und unterer Rand jeweils eine Dichtungsrinne 41 aufweist. Im Einsatz 4 ist eine kippbare Klappe 5 mit einem Teller 51 angeordnet, wobei zwischen dem Teller 51 und einem Innenrand des Einsatzes 4 ein Spalt ausgestaltet ist. Im Betrieb ist typischerweise jeweils eine Dichtung in den beiden Dichtungsrinnen 41 angeordnet, so dass die Schüttgutquelle und das Schüttgutziel dicht mit der Dosiervorrichtung verbunden werden können. Der Befestigungsstift 25 ist durch die Aufnahme 26 des Kippmechanismus 2 hindurch ragend mit dem Befestigungsteil 13 des Gehäuses 1 verschraubt, so dass die Aufnahme 26 drehbar auf dem Befestigungsstift 25 gelagert ist. Die Gabel 23 weist zwei Äste auf, zwischen denen der Hebel 31 angeordnet ist, wobei der Befestigungsstift 27 durch die beiden Äste und den Hebel 31 hindurch ragt. Das Schutzblech 24 ist mittels des Befestigungsstifts 27 und eines weiteren Befestigungsstifts 28 an der Gabel 23 befestigt.

Wie in der Explosionsansicht von Fig. 3 am besten ersichtlich umfasst der Befestigungsstift 27 an seinem einen Längsende einen Fortsatz, der einen kleineren Durchmesser aufweist als der Durchmesser des restlichen Befestigungsstifts 27. Dieser Fortsatz ist in eine Öffnung der Gabel 23 eingeführt. An seinem anderen Längsende ist der Befestigungsstift 27 mittels einer Schraube (in Fig. 3 nicht gezeigt) mit dem Schutzblech 24 verschraubt. Der Befestigungsstift 25 weist an seinem dem Befestigungsteil 13 des Gehäuses 1 abgewandten Längsende eine ringförmige Nut auf mittels welcher die Aufnahme 26 des Kippmechanismus 2 auf dem Befestigungsstift 25 gesichert werden kann. Der Befestigungsstift 28 ist ebenfalls an seinem einen Längsende mittels einer Schraube (in Fig. 3 nicht gezeigt) mit dem Schutzblech 24 verschraubt.

Der obere Flansch 12 des Gehäuses 1 geht nach rechts in den Befestigungsteil 13 über und der Rohrabschnitt 11 des Gehäuses 1 weist eine Achszapfenaufnahme 111 auf, in welcher ein Achszapfen einer Klappe so angeordnet werden kann, dass er durch die Achszapfenaufnahme 111 hindurch mit dem Kippmechanismus 2 verbindbar ist.

In der Fig. 4 ist ein Querschnitt der erfindungsgemässen Dosiervorrichtung gezeigt, wobei zur besseren Überschaubarkeit bestimmte Teile in der Fig. 5 beziehungsweise in der Fig. 6 in einer Explosionsansicht dargestellt sind. Die Klappe 5 weist den Teller 51 und zwei einander gegenüber liegende, auf der Kippachse der Klappe am Teller 51 angeordnete Achszapfen 52 auf, welche jeweils einen nach aussen offenen Innenraum aufweisen. Die Achszapfen 52 sind zwischen einem unteren ersten Teil 42 und einem oberen zweiten Teil 43 des Einsatzes 4 drehbar gelagert, wobei sie jeweils von zwei in Richtung der Kippachse der Klappe 5 versetzt zueinander, zwischen Achszapfen 52 und Einsatz 4 angeordneten, ringförmigen Vibrationselementen 67 umgeben sind.

Die Dosiervorrichtung weist weiter einen Vibrationsmechanismus 6 auf, der zwei als Unwuchtrotoren ausgestaltete exzentrische Rotoren 61 umfasst, die jeweils im Innenraum eines Achszapfens 52 angeordnet sind. Die beiden Rotoren 61 sind in Richtung der Kippachse der Klappe 5 mit jeweils zwei angrenzenden Kugellagern 62 drehfest verbunden, so dass sie um die Kippachse der Klappe 5 rotierbar sind. Zwischen den vier Kugellagern 62 und dem jeweils zugehörigen Achszapfen 52 ist jeweils eine Kugellagerdichtung 63 angeordnet. Die Innenräume der beiden Achszapfen 52 sind jeweils durch ein Gegenlager 64 nach aussen hin abgeschlossen, welches jeweils mit einer Schraube 66 drehfest montiert ist. Die beiden Schrauben 66 weisen jeweils einen in Richtung der Kippachse der Klappe 5 verlaufenden Durchgang auf und einen nach aussen abstehenden Druckluftanschluss 661. Zwischen den beiden Gegenlagern 64 und dem jeweils zugehörigen Achszapfen 52 sind jeweils zwei ringförmige Gegenlagerdichtungen 65 angeordnet. Nach aussen hin anschliessend sind die beiden Gegenlager 64 jeweils mit einer Flanschwelle 35 drehfest verbunden, die einen in Richtung der Kippachse der Klappe 5 angeordneten Durchgang aufweist.

Die rechte Flanschwelle 35 ist über eine Elastomerkupplung 7 nach aussen hin mit Hohlwelle 34 drehfest verbunden, die einen in Richtung der Kippachse der Klappe 5 angeordneten Durchgang aufweist. Die Hohlwelle 34 ist über zwei Bundlagerbüchsen 37 im zweiteiligen Verbindungslager 32 drehbar gelagert. Weiter ist sie mittels eines Federkeils 36 mit dem Hebel 31 drehfest verbunden. Die linke Flanschwelle 35 ist nach aussen hin mit einem Schalldämpfer 8 verbunden, der einen an die Flanschwelle 35 angrenzenden Schaumstoffeinsatz 81 aufweist und mittels einer Abdeckung 82 abgeschlossen ist.

Im Betrieb der Dosiervorrichtung wird das Gehäuse 1 so mit einer Schüttgutquelle und einem Schüttgutziel verbunden, dass beispielsweise der untere erste Teil 42 des Einsatzes 4 mit dem Schüttgutziel und der obere zweite Teil 43 des Einsatzes 4 mit der Schüttgutquelle in Verbindung steht. Dabei ist in den beiden Dichtungsrinnen 41 des ersten Teils 42 und des zweiten Teils 43 jeweils ein Dichtring 45 angeordnet, um eine dichte Verbindung zwischen Dosiervorrichtung und Schüttgutquelle beziehungsweise Schüttgutziel gewährleisten zu können. Weiter können die Vibrationselemente 67 von aussen über zwei Sperrgaskanäle 44 mit Sperrgas beaufschlagt werden, so dass kein Schüttgut oder Staubanteile davon seitlich bei den Achszapfen 52 austreten kann.

Zum Öffnen beziehungsweise zum Schliessen der Dosiervorrichtung wird, die Klappe 5 im Einsatz 4 gekippt, indem der Hebel 31 um die Kippachse der Klappe 5 gedreht wird. Gleichzeitig wird damit auch die Hohlwelle 34 im Verbindungslager 32 gedreht, und über die Elastomerkupplung 7 und die rechte Flanschwelle 35 der rechte Achszapfen 52 in den zugehörigen Vibrationselementen 67. Der rechte Achszapfen 52 kippt dabei den Teller 51, womit auch der linke Achszapfen 52 in den zugehörigen Vibrationselementen 67 und die linke Flanschwelle 35 gedreht wird.

Um die Klappe 5 zur Dosierung des Schüttguts zu vibrieren, sind die beiden Druckluftanschlüsse 661 der Schrauben 66 mit jeweils einem durch die Hohlwelle 34, die Elastomerkupplung 7 und die rechte Flanschwelle 35 hindurchragenden beziehungsweise durch die Abdeckung 82, den Schaumstoffeinsatz 81 und die linke Flanschwelle 35 hindurchragenden Druckluftschlauch verbunden. Zur Vibration werden die beiden Rotoren 61 jeweils über den zugehörigen Druckluftschlauch mit Druckluft beaufschlagt, so dass sie mittels der Kugellager 62 um die Kippachse der Klappe 5 rotieren. Durch die Unwucht der exzentrischen Rotoren 61 wird die Klappe als Ganzes in Schwingung versetzt, so dass sie vibriert.

Wie in Fig. 5 am besten ersichtlich, weisen die vier Vibrationselemente 67 jeweils einen äusseren, dem Einsatz zugewandten elastischen Ring 671 auf und einen inneren, dem zugehörigen Achszapfen 52 zugewandten Gleitring 672 auf. Währen der Vibration der Klappe 5 nimmt der elastische Ring 671 die Vibrationsbewegungen der Klappe 5 auf, so dass im Wesentlichen keine Vibrationsbewegungen von der Klappe 5 an den Einsatz 4 übertragen werden. Der Gleitring 672 weist eine flache innere Oberfläche auf, auf der der zugehörige Achszapfen 52 währen einer Kippbewegung der Klappe 5 reibungsarm bewegt werden kann. Weiter gewährleistet die Elastomerkupplung 7, dass der Vibrationsmechanismus 6 beweglich mit dem Kippmechanismus 2 verbunden ist, so dass die Vibration nicht durch den starren Kippmechanismus 2 unterbunden wird. Dadurch, dass an beiden Achszapfen 52 jeweils zwei in Richtung der Kippachse der Klappe 5 versetzt zueinander angeordnete Vibrationselemente 67 angeordnet sind, kann während des Kippens der Klappe 5 ein Schrägzug, der den Teller 51 in beziehungsweise an den Einsatz 4 drückt, im Wesentlichen vermieden werden.

## Patentansprüche

1. Dosiervorrichtung zur Dosierung von Schüttgut, die eine Klappe (5) und einen Einsatz (4) umfasst, wobei die Klappe (5) im Einsatz (4) kippbar ist und vibrierbar ist und wobei die Klappe (5) so im Einsatz (4) gelagert ist, dass der Einsatz (4) formstabil ist, während die Klappe (5) vibriert, **dadurch gekennzeichnet, dass** die Dosiervorrichtung mindestens ein elastisch deformierbares Vibrationselement (67) umfasst und die Klappe (5) mindestens einen im Einsatz (4) gelagerten Achszapfen (52) und einen Teller (51) aufweist, wobei das Vibrationselement (67) um den Achszapfen (52) herum, zwischen Achszapfen (52) und Einsatz (4) angeordnet ist.

2. Dosiervorrichtung nach Anspruch 1, bei der der Einsatz (4) aus einem festen und harten Material hergestellt ist.

3. Dosiervorrichtung nach Anspruch 1 oder 2, bei der das elastisch deformierbare Vibrationselement (67) auf seiner Innenseite eine Gleitschicht (672) aufweist.

4. Dosiervorrichtung nach einem der Ansprüche 1 bis 3, die Mittel zur Beaufschlagung des Vibrationselements (67) mit einem Sperrgas (44) aufweist.

5. Dosiervorrichtung nach einem der vorangehenden Ansprüche, die einen Spalt (53) zwischen dem Einsatz (4) und dem Teller (51) aufweist, wenn sich die Klappe (5) in einer geschlossenen Stellung im Einsatz (4) befindet.

6. Dosiervorrichtung nach einem der vorangehenden Ansprüche, bei welcher der Einsatz (4) einen ersten Teil (42), einen zweiten Teil (43) und Verbindungsmittel aufweist, wobei der erste Teil (42) und der zweite Teil (43) mittels der Verbindungsmittel lösbar miteinander verbunden sind und wobei der Achszapfen (52) zwischen dem ersten Teil (42) und dem zweiten Teil (43) gelagert ist.

7. Dosiervorrichtung nach einem der vorangehenden Ansprüche, die einen Kippmechanismus (2) aufweist, der mit dem Achszapfen (52) verbunden ist, wobei zwischen dem Achszapfen (52) und dem Kippmechanismus (2) eine Elastomerkupplung (7) angeordnet ist.

8. Dosiervorrichtung nach Anspruch 7, bei welcher der Kippmechanismus (2) einen pneumatischen Linearantrieb (21, 22) zum Kippen der Klappe (5) aufweist.

9. Dosiervorrichtung nach einem der vorangehenden Ansprüche, welche einen Vibrationsmechanismus (6) mit einem exzentrischen Rotor (61) und Rotationsmittel aufweist, wobei der Rotor (61) auf einer Kippachse der Klappe (5) rotierbar angeordnet ist und wobei der Rotor (61) die Klappe (5) vibriert, wenn die Rotationsmittel den Rotor (61) rotieren.

## Claims

1. Dosing device for dosing bulk material comprising a flap (5) and an insert (4), wherein the flap (5) is pivotable within the insert (4) and is able to vibrate and wherein the flap (5) is supported in the insert (4) so that the insert (4) is dimensionally stable while the flap (5) vibrates, **characterised in that** the dosing device comprises at least one elastically deformable vibration element (67) and the flap (5) has a disk (51) and at least one axle journal (52) that is supported in the insert (4); wherein the vibration element (67) is arranged around the axle journal (52), between the axle journal (52) and the insert (4).

2. Dosing device according to claim 1, wherein the insert (4) is made of a strong and hard material.

3. Dosing device according to claim 1 or 2, wherein the elastically deformable vibration element (67) has an antifriction layer (672) on its inner side.

4. Dosing device according to any one of claims 1 to 3, which has means for the pressurisation of the vibration element (67) with a sealing gas (44).

5. Dosing device according to any one of the preceding claims, which has a gap (53) between the insert (4) and the disk (51) when the flap (5) is in a closed position in the insert (4).

6. Dosing device according to any one of the preceding claims, in which the insert (4) has a first part (42), a second part (43) and connecting means, wherein the first part (42) and the second part (43) are detachably connected to one another via the connecting means, and wherein the axle journal (52) is supported between the first part (42) and the second part (43).

7. Dosing device according to any one of the preceding claims, which has a pivoting mechanism (2), which is connected to the axle journal (52), wherein an elastomer coupling (7) is arranged between the axle journal (52) and the pivoting mechanism (2).

8. Dosing device according to claim 7, in which the pivoting mechanism (2) has a pneumatic linear drive (21, 22) for pivoting the flap (5).

9. Dosing device according to any one of the preceding claims, which has a vibration mechanism (6) with an eccentric rotor (61) and rotating means, wherein the rotor (61) is rotatably arranged on a pivoting axis of the flap (5), and wherein the rotor (61) vibrates the flap (5) when the rotating means turn the rotor (61).

## Revendications

1. Dispositif de dosage pour le dosage de produits en vrac, qui comporte une trappe (5) et un insert (4), la trappe (5) pouvant être basculée et vibrée dans l'insert (4) et la trappe (5) étant logée dans l'insert (4) de sorte que l'insert (4) soit indéformable, pendant que la trappe (5) vibre, **caractérisé en ce que** le dispositif de dosage comporte au moins un élément de vibration (67) déformable élastiquement et la trappe (5) présente au moins un tourillon (52) logé dans l'insert (4) et un disque (51), l'élément de vibration (67) étant disposé autour du tourillon (52) entre le tourillon (52) et l'insert (4).

2. Dispositif de dosage selon la revendication 1, dans lequel l'insert (4) est fabriqué en une matière solide et dure.

3. Dispositif de dosage selon la revendication 1 ou 2, dans lequel l'élément de vibration (67) déformable élastiquement présente sur son côté intérieur une couche de glissement (672).

4. Dispositif de dosage selon l'une quelconque des revendications 1 à 3, qui présente des moyens pour la pressurisation de l'élément de vibration (67) avec un gaz d'arrêt (44).

5. Dispositif de dosage selon l'une quelconque des revendications précédentes, qui présente une fente (53) entre l'insert (4) et le disque (51), lorsque la trappe (5) se trouve dans une position fermée dans l'insert (4).

6. Dispositif de dosage selon l'une quelconque des revendications précédentes, dans lequel l'insert (4) présente une première partie (42), une seconde partie (43) et des moyens de liaison, la première partie (42) et la seconde partie (43) étant reliées entre elles de manière amovible au moyen des moyens de liaison et le tourillon (52) étant logé entre la première partie (42) et la seconde partie (43).

7. Dispositif de dosage selon l'une quelconque des revendications précédentes, qui présente un mécanisme de basculement (2) qui est relié au tourillon (52), entre le tourillon (52) et le mécanisme de basculement (2) étant disposé un accouplement en élastomère (7).

8. Dispositif de dosage selon la revendication 7, dans lequel le mécanisme de basculement (2) présente un entraînement linéaire (21, 22) pneumatique pour le basculement de la trappe (5).

9. Dispositif de dosage selon l'une quelconque des revendications précédentes, qui présente un mécanisme de vibration (6) avec un rotor (61) excentré et des moyens de rotation, le rotor (61) étant disposé à rotation sur un axe de basculement de la trappe (5) et le rotor (61) faisant vibrer la trappe (5) lorsque les moyens de rotation font tourner le rotor (61).
